# EUROPÄISCHE PATENTSCHRIFT

(11) **EP 3 072 146 B1**
(45) Veröffentlichungstag und Bekanntmachung des Hinweises auf die Patenterteilung: **17.04.2019**
(21) Anmeldenummer: 14793861.7
(22) Anmeldetag: 06.11.2014
(51) Int. Cl.: H01J 61/16, H01J 61/22, H01J 61/073, H01J 61/12, H01J 61/82, H01J 61/86

(54) **HOCHDRUCKENTLADUNGSLAMPE FÜR KRAFTFAHRZEUGSCHEINWERFER**
HIGH-INTENSITY DISCHARGE LAMP FOR MOTOR VEHICLE HEADLIGHTS
LAMPE À DÉCHARGE À HAUTE PRESSION POUR PHARE DE VÉHICULE AUTOMOBILE

(30) Priorität: 20.11.2013 DE 102013223708
(43) Veröffentlichungstag der Anmeldung: 28.09.2016
(73) Patentinhaber: OSRAM GmbH, 80807 München (DE)
(72) Erfinder: FLESCH, Peter, 10625 Berlin (DE); SARROUKH, Hasnaa, 14612 Falkensee (DE); GRUNDMANN, Dirk, 13125 Berlin (DE); ZAHN, Markus, 13585 Berlin (DE)
(86) Internationale Anmeldenummer: PCT/EP2014/073959
(87) Internationale Veröffentlichungsnummer: WO 2015/074892

(56) Entgegenhaltungen:
- DE-A1-102008 057 703
- DE-A1-102009 052 624
- DE-A1-102010 063 755
- US-A1- 2013 038 207

## Beschreibung

Die Erfindung betrifft eine Hochdruckentladungslampe für Kraftfahrzeugscheinwerfer gemäß dem Oberbegriff des Patentanspruchs 1.

### I. Stand der Technik

Eine derartige Hochdruckentladungslampe ist beispielsweise in der Offenlegungsschrift EP 1 465 237 A2 beschrieben. Diese Schrift offenbart eine Hochdruckentladungslampe für Kraftfahrzeugscheinwerfer mit zwei Gasentladungselektroden, die in einem Abstand von 4,2 mm angeordnet sind, und mit quecksilberfreiem Entladungsmedium, das Xenon mit einem Kaltfülldruck von 1,18 Megapascal und Jodide der Metalle Natrium, Scandium, Zink und Indium beinhaltet.

Weitere ähnliche Hochdruckentladungslampen sind z.B. bekannt aus den Offenlegungsschriften DE 10 2008 057 703 A1, DE 20 2009 052 624 A1 und DE 10 2010 063 755 A1.

### II. Darstellung der Erfindung

Es ist Aufgabe der Erfindung, eine gattungsgemäße Hochdruckentladungslampe bereitzustellen, die für den Einsatz in Kraftfahrzeugscheinwerfern mit reduzierten Abmessungen tauglich ist.

Diese Aufgabe wird erfindungsgemäß durch die Merkmale des Patentanspruchs 1 gelöst. Besonders vorteilhafte Ausführungen der Erfindung sind in den abhängigen Patentansprüchen beschrieben.

Die erfindungsgemäße Hochdruckentladungslampe besitzt ein gasdicht verschlossenes Entladungsgefäß, in dem Gasentladungselektroden und ein Entladungsmedium zur Erzeugung einer Gasentladung eingeschlossen sind, wobei das Entladungsmedium quecksilberfrei ausgebildet ist und zumindest Xenon sowie Jodide der Metalle Natrium und Scandium umfasst. Erfindungsgemäß besitzt der Abstand zwischen den Gasentladungselektroden einen Wert im Wertebereich von 2,0 mm bis 3,0 mm und der Kaltfülldruck von Xenon liegt im Wertebereich von 1,5 Megapascal bis 2,0 Megapascal. Der Begriff "Kaltfülldruck von Xenon" bezeichnet den bei einer Temperatur von 22 Grad Celsius gemessenen Fülldruck des Xenons im Entladungsgefäß der Hochdruckentladungslampe.

Aufgrund des vergleichsweise geringen Abstands zwischen den Gasentladungselektroden wird ein entsprechend kurzer Entladungsbogen gewährleistet, der ermöglicht, dass die erfindungsgemäße Hochdruckentladungslampe dem Ideal einer Punktlichtquelle deutlich mehr entspricht als Hochdruckentladungslampen gemäß dem Stand der Technik. Außerdem wird durch den geringen Abstand zwischen den Gasentladungselektroden eine Erhöhung der Leuchtdichte im Entladungsbogen gewährleistet und mittels des vergleichsweise hohen Kaltfülldrucks des Xenons wird trotz des verkürzten Abstands zwischen den Gasentladungselektroden eine ausreichend hohe Brennspannung der erfindungsgemäßen Hochdruckentladungslampe sichergestellt. Ferner bietet der hohe Kaltfülldruck von Xenon den Vorteil, dass die erfindungsgemäße Hochdruckentladungslampe unmittelbar nach Zündung der Gasentladung weißes Licht mit ausreichend hohem Lichtstrom erzeugt.

Aus den vorgenannten Gründen liegt der Wert für den Kaltfülldruck von Xenon bevorzugt im Wertebereich von 1,65 Megapascal bis 1,9 Megapascal. Vorteilhafterweise liegt bei der erfindungsgemäßen Hochdruckentladungslampe der Gewichtsanteil von Natriumjodid im Entladungsmedium im Wertebereich von 4,4 Mikrogramm bis 9,3 Mikrogramm pro 1 mm³ Entladungsgefäßvolumen und vorzugsweise im Wertebereich von 4,5 Mikrogramm bis 8,0 Mikrogramm pro 1 mm³ Entladungsgefäßvolumen und besonders bevorzugt im Wertebereich von 5,3 Mikrogramm bis 7,5 Mikrogramm und ganz besonders bevorzugt im Wertebereich von 5,3 Mikrogramm bis 6,7 Mikrogramm pro 1 mm³ Entladungsgefäßvolumen. Der Gewichtsanteil von Scandiumjodid im Entladungsmedium der erfindungsgemäßen Hochdruckentladungslampe liegt vorteilhafterweise im Wertebereich von 3,3 Mikrogramm bis 7,4 Mikrogramm pro 1 mm³ Entladungsgefäßvolumen und vorzugsweise im Wertebereich von 3,5 Mikrogramm bis 7,2 Mikrogramm pro 1 mm³ Entladungsgefäßvolumen und besonders bevorzugt im Wertebereich von 4,4 Mikrogramm bis 6,5 und ganz besonders bevorzugt im Wertebereich von 4,4 Mikrogramm bis 6,2 Mikrogramm pro 1 mm³ Entladungsgefäßvolumen. Dadurch wird ein ausreichend hoher Gelb- und Rotlichtanteil im Spektrum des von der erfindungsgemäßen Hochdruckentladungslampe emittierten Lichts gewährleistet.

Das Entladungsmedium der erfindungsgemäßen Hochdruckentladungslampe weist vorteilhafterweise zusätzlich Zinkjodid mit einem Gewichtsanteil kleiner oder gleich 4,4 Mikrogramm pro 1 mm³ Entladungsgefäßvolumen als weitere Komponente auf, um die Brennspannung der erfindungsgemäßen Hochdruckentladungslampe weiter zu erhöhen. Vorzugsweise liegt der Gewichtsanteil von Zinkjodid für den vorgenannten Zweck im Wertebereich von 0,5 Mikrogramm bis 3,6 Mikrogramm pro 1 mm³ Entladungsgefäßvolumen und besonders bevorzugt im Wertebereich von 1,8 Mikrogramm bis 3,4 Mikrogramm und ganz besonders bevorzugt im Wertebereich von 1,8 Mikrogramm bis 2,2 Mikrogramm pro 1 mm³ Entladungsgefäßvolumen.

Vorteilhafterweise weist das Entladungsmedium der erfindungsgemäßen Hochdruckentladungslampe zusätzlich auch Indiumjodid als weitere Komponente mit einem Gewichtsanteil von kleiner oder gleich 1,2 Mikrogramm pro 1 mm³ Entladungsgefäßvolumen auf, um den Blaulichtanteil im Spektrum des von der erfindungsgemäßen Hochdruckentladungslampe emittierten Lichts anzuheben. Vorzugsweise ist der Gewichtsanteil von Indiumjodid kleiner oder gleich 0,6 Mikrogramm pro 1 mm³ Entladungsgefäßvolumen, und besonders liegt der Gewichtsanteil von Indiumjodid im Wertebereich von 0,1 Mikrogramm bis 0,5 Mikrogramm und ganz besonders bevorzugt im Wertebereich von 0,1 Mikrogramm bis 0,3 Mikrogramm pro 1 mm³ Entladungsgefäßvolumen, um weißes Licht mit hoher Farbtemperatur zu ermöglichen.

Das Entladungsgefäß der erfindungsgemäßen Hochdruckentladungslampe hat vorzugsweise ein Volumen im Wertebereich von 17 mm³ bis 27 mm³ und besonders bevorzugt im Wertebereich von 18 mm³ bis 27 mm³ ganz besonders bevorzugt im Wertebereich von 18 mm³ bis 25 mm³. Noch mehr bevorzugt ist ein Wertebereich von 20 mm³ bis 25 mm³ für das Volumen des Entladungsgefäßes. Der Innendurchmesser des Entladungsgefäßes besitzt im Bereich des Entladungsraums vorzugsweise einen Wert im Wertebereich von 1,8 mm bis 3,1 mm und besonders bevorzugt einen Wert im Wertebereich von 2,1 mm bis 2,8 mm.

Der Durchmesser der Elektroden der erfindungsgemäßen Hochdruckentladungslampe liegt vorteilhafterweise im Bereich von 0,25 Millimeter bis 0,38 Millimeter. Elektroden mit einer Dicke in diesem Wertebereich lassen sich noch hinreichend sicher im Quarzglas des Entladungsgefäßes einbetten und besitzen zugleich eine ausreichende Stromtragfähigkeit, die insbesondere während der sogenannten Anlaufphase der Hochdruckentladungslampe bedeutsam ist, während der sie mit dem 2 bis 5-fachen ihrer Nennleistung und ihres Nennstroms betrieben wird. Im Fall von dünneren Elektroden wäre bei der quecksilberfreien Hochdruckentladungslampe keine ausreichende Stromtragfähigkeit mehr gewährleistet und im Fall von dickeren Elektroden bestünde die Gefahr von Rissbildungen im Entladungsgefäß, bedingt durch das Auftreten von mechanischen Spannungen aufgrund der deutlich unterschiedlichen thermischen Ausdehnungskoeffizienten von Entladungsgefäßmaterial, bei dem es sich um Quarzglas handelt, und Elektrodenmaterial, bei dem es sich um Wolfram oder mit Thorium bzw. Thoriumoxid dotiertem Wolfram handelt. Die Länge der Elektroden liegt vorzugsweise im Wertebereich von 6,0 mm bis 9,0 mm und besonders bevorzugt im Wertebereich von 7,2 mm bis 8,5 mm, um einen möglichst großen Abstand der Molybdänfolienabdichtungen zum Entladungsbogen und eine geringe Baugröße der Hochdruckentladungslampe zu gewährleisten. Vorzugsweise sind die Gasentladungselektroden der erfindungsgemäßen Hochdruckentladungslampe jeweils mit einer in einem abgedichteten Ende des Entladungsgefäßes eingebetteten Molybdänfolie verbunden und der Abstand der Molybdänfolie zum entladungsseitigen Ende der mit ihr verbundenen Gasentladungselektrode besitzt jeweils einen Wert im Bereich von 6,0 mm bis 7,2 mm und vorzugsweise einen Wert im Bereich von 6,2 mm bis 7,2 mm. Dadurch wird ein großer Abstand zwischen den Molybdänfolien und dem Entladungsmedium gewährleistet und das Risiko einer Korrosion der Molybdänfolien durch die Metalljodide im Entladungsmedium reduziert. Optional können die Gasentladungselektroden jeweils auf einem im abgedichteten Ende des Entladungsgefäßes angeordneten Elektrodenabschnitt von einer Wendel umgeben sein, wie beispielsweise in den Schriften WO 2010/043490 A1 oder WO 2006/058513 A1 offenbart ist, um das vorgenannte Korrosionsrisiko und das Auftreten von Rissen im Entladungsgefäß weiter zu verringern.

### III. Beschreibung des bevorzugten Ausführungsbeispiels Nachstehend wird die Erfindung anhand eines bevorzugten Ausführungsbeispiels näher erläutert. Es zeigt:

- Figur 1: Eine Seitenansicht einer Hochdruckentladungslampe gemäß des bevorzugten Ausführungsbeispiels der Erfindung in schematischer Darstellung

Bei dem bevorzugten Ausführungsbeispiel der Erfindung handelt es sich um eine quecksilberfreie Halogen-Metalldampf-Hochdruckentladungslampe mit einer elektrischen Leistungsaufnahme von nominal 35 Watt. Diese Lampe ist für den Einsatz in einem Kraftfahrzeugscheinwerfer vorgesehen. Sie besitzt ein zweiseitig abgedichtetes Entladungsgefäß 10 aus Quarzglas mit einem Volumen von 22,5 mm³, in dem ein Entladungsmedium gasdicht eingeschlossen ist. Das Entladungsgefäß 10 weist einen Entladungsraum 106 und zwei diametral angeordnete, gasdicht verschlossene Enden 101, 102 auf.

Im Bereich des Entladungsraumes 106 ist die Innenkontur des Entladungsgefäßes 10 kreiszylindrisch und seine Außenkontur ellipsoidförmig ausgebildet. Der Innendurchmesser des Entladungsgefäßes 10 im Bereich des Entladungsraumes 106 beträgt 2,5 mm und sein maximaler, senkrecht zur Entladungsgefäßlängsachse im Bereich des Entladungsraums 106 gemessener Außendurchmesser beträgt 6,5 mm. Die beiden Enden 101, 102 des Entladungsgefäßes 10 sind jeweils mittels einer Molybdänfolien-Einschmelzung 103, 104 abgedichtet. Die Molybdänfolien 103, 104 besitzen jeweils eine Länge von 6,5 mm, eine Breite von 2 mm und eine Dicke von 25 µm.

Im Innenraum des Entladungsgefäßes 10 befinden sich zwei Elektroden 11, 12, zwischen denen sich während des Lampenbetriebes der für die Lichtemission verantwortliche Entladungsbogen ausbildet. Die Elektroden 11, 12 bestehen aus Wolfram oder mit Thorium bzw. Thoriumoxid dotiertem Wolfram. Ihre Dicke bzw. ihr Durchmesser beträgt 0,33 mm. Die Länge der Elektroden 11, 12 beträgt jeweils 8,0 mm. Der Abstand zwischen den Elektroden 11, 12 beträgt 2,6 mm und ihr optisch wirksamer Abstand beträgt 3,1 mm. Der Begriff "optisch wirksamer Abstand" bezeichnet den Abstand zwischen den Elektroden, 11, 12, der nach der Abbildung der entladungsseitigen Enden der Elektroden 11, 12 durch die Gefäßwand des Entladungsraums 106 im Fahrzeugscheinwerfer wirksam ist. Die vorgenannte Gefäßwand wirkt als optische Linse, so dass der optisch wirksame Abstand der Elektroden 11, 12 größer als ihr tatsächlicher bzw. geometrischer Abstand ist. Der optisch wirksame Abstand wird durch den Abstand der Elektroden 11, 12, den Brechungsindex des Entladungsgefäßmaterials und die Form der Entladungsgefäßwand im Bereich des Entladungsraums 106 bestimmt. Der Deutlichkeit halber sei an dieser Stelle erwähnt, dass in der vorliegenden Patentanmeldung der Begriff "Abstand der Elektroden" immer den geometrischen Abstand zwischen der Elektroden bezeichnet und nicht den optisch wirksamen Abstand der Elektroden.

Die Elektroden 11, 12 sind jeweils über eine der Molybdänfolien-Einschmelzungen 103, 104 und über die sockelferne Stromzuführung 13 und die Stromrückführung 17 bzw. über die sockelseitige Stromzuführung 14 elektrisch leitend mit einem elektrischen Anschluss des im Wesentlichen aus Kunststoff bestehenden Lampensockels 15 verbunden. Der Überlapp zwischen der Elektrode 11 und der mit ihr verbundenen Molybdänfolie 103 beträgt 1,3 mm. Der geringste Abstand der Molybdänfolie 103 zu dem in den Innenraum des Entladungsgefäßes 10 hineinragenden Ende der Elektrode 11 beträgt 6,7 mm. Das heißt, der Abstand der Molybdänfolie 103 zu dem sich während des Lampenbetriebs in dem Entladungsgefäß 10 ausbildenden Entladungsbogen beträgt 6,7 mm. Eine analoge Aussage gilt auch für die Molybdänfolie 104 und die Elektrode 12. Details hierzu sind in der WO 2005/112074 offenbart. Die Elektroden 11, 12 können optional jeweils mit einer Elektrodenschaftwendel (nicht abgebildet) gemäß der Offenlegungsschriften WO 2010/043490 A1 oder WO 2006/058513 A1 versehen sein, um das Risiko des Auftretens von Rissen im Entladungsgefäß zu minimieren.

Das Entladungsgefäß 10 wird von einem gläsernen Außenkolben 16 umhüllt. Der Außenkolben 16 besitzt einen im Sockel 15 verankerten Fortsatz 161. Das Entladungsgefäß 10 weist sockelseitig eine rohrartige Verlängerung 105 aus Quarzglas auf, in der die sockelseitige Stromzuführung 14 verläuft.

Der der Stromrückführung 17 zugewandte Oberflächenbereich des Entladungsgefäßes 10 ist mit einer lichtdurchlässigen, elektrisch leitfähigen Beschichtung 107 versehen. Diese Beschichtung 107 erstreckt sich in Längsrichtung der Lampe über die gesamte Länge des Entladungsraumes 106 und über einen Teil der Länge der abgedichteten Enden 101, 102 des Entladungsgefäßes 10. Die Beschichtung 107 ist auf der Außenseite des Entladungsgefäßes 10 angebracht und erstreckt sich über ca. 5 Prozent bis 10 Prozent des Umfangs des Entladungsgefäßes 10. Die Beschichtung 107 kann sich aber auch über 50 Prozent des Umfangs des Entladungsgefäßes 10 oder sogar über mehr als 50 Prozent des Umfangs des Entladungsgefäßes 10 erstrecken. Eine derartig breite Ausführung der Beschichtung 107 hat den Vorteil, dass sie die Effizienz der Hochdruckentladungslampe steigert, da sie einen Teil der von der Entladung erzeugten Infrarotstrahlung in das Entladungsgefäß zurückreflektiert und dadurch für eine selektive Erwärmung der kälteren, während des Lampenbetriebs unterhalb der Elektroden liegenden Bereiche des Entladungsgefäßes 10 sorgt, in denen sich die Metallhalogenide der ionisierbaren Füllung sammeln. Die Beschichtung 107 besteht aus dotiertem Zinnoxid, beispielsweise aus mit Fluor oder Antimon dotiertem Zinnoxid oder beispielsweise aus mit Bor und beziehungsweise oder Lithium dotiertem Zinnoxid. Diese Hochdruckentladungslampe wird in horizontaler Lage betrieben, das heißt, mit in einer horizontalen Ebene angeordneten Elektroden 11, 12, wobei die Lampe derart ausgerichtet ist, dass die Stromrückführung 17 unterhalb des Entladungsgefäßes 30 und des Außenkolbens 16 verläuft. Details dieser, als Zündhilfe wirkenden Beschichtung 107 sind in der EP 1 632 985 A1 beschrieben. Der Außenkolben 16 besteht aus Quarzglas, das mit Ultraviolette Strahlung absorbierenden Stoffen dotiert ist, wie zum Beispiel Zeroxid und Titanoxid. Geeignete Glaszusammensetzungen für das Außenkolbenglas sind in der EP 0 700 579 B1 offenbart.

Das in dem Entladungsgefäß 10 eingeschlossene Entladungsmedium besteht aus Xenon mit einem Kaltfülldruck, das heißt einem bei einer Temperatur von 22°C gemessenen Fülldruck, von 1,75 Megapascal, sowie aus Jodiden der Metalle Natrium, Scandium, Zink und Indium. Die Gewichtsanteile der vorgenannten Metalljodide im Entladungsmedium sind, jeweils bezogen auf 1 mm³ des Entladungsgefäßvolumens, nachstehend in der Einheit Mikrogramm (pg) pro Kubikmillimeter (mm³) aufgeführt.

| | |
|---|---|
| Natriumjodid: | 6,0 µg/mm³ |
| Scandiumjodid: | 5,3 µg/mm³ |
| Zinkjodid: | 2,0 µg/mm³ |
| Indiumjodid: | 0,2 µg/mm³ |

Die Farbtemperatur des von der Halogenmetalldampf-Hochdruckentladungslampe emittierten Lichts liegt bei 4500 Kelvin.

Die erfindungsgemäße Halogen-Metalldampf-Hochdruckentladungslampe wird unmittelbar nach der Zündung der Gasentladung im Entladungsgefäß mit dem zwei- bis fünffachen ihrer Nennleistung bzw. ihres Nennstroms betrieben, um ein schnelles Verdampfen der Metallhalogenide in der ionisierbaren Füllung zu gewährleisten. Unmittelbar nach dem Zünden der Gasentladung wird diese fast ausschließlich vom Xenon getragen, da nur das Xenon zu diesem Zeitpunkt gasförmig im Entladungsgefäß vorliegt. Die Hochdruckentladungslampe arbeitet zu diesem Zeitpunkt und während der so genannten Anlaufphase, während der die Metallhalogenide der ionisierbaren Füllung in die Dampfphase übergehen, daher wie eine Xenon-Höchstdruckentladungslampe, bei der sowohl die Lichtemission als auch die elektrische Eigenschaften der Entladung, insbesondere der Spannungsabfall über der Entladungsstrecke, allein vom Xenon bestimmt werden. Erst wenn die oben genannten Jodide der ionisierbaren Füllung verdampft sind und diese an der Entladung teilnehmen, ist ein quasistationärer Betriebszustand der Lampe erreicht, in dem die Lampe mit ihrer Nennleistung von 35 Watt und über der Lebensdauer mit einer Brennspannung von ca. 30 - 60 Volt betrieben wird. Der Begriff Brennspannung bezeichnet demzufolge die Betriebsspannung der Hochdruckentladungslampe im quasistationären Betrieb. Sie entspricht dem Spannungsabfall über dem Entladungsbogen der Hochdruckentladungslampe im quasistationären Betrieb.

Die Erfindung beschränkt sich nicht auf das oben näher erläuterte Ausführungsbeispiel der Erfindung. Beispielsweise können die Gewichtsanteile der Komponenten des Entladungsmediums in den oben genannten Grenzen variiert werden, um die Farbtemperatur des von Hochdruckentladungslampe emittierten Lichts oder die Brennspannung zu verändern. Ebenso kann auch der Xenon-Kaltfülldruck in den oben genannten Grenzen variiert werden. Die Erfindung kann außerdem auch auf Hochdruckentladungslampen mit einer elektrischen Leistungsaufnahme von nominal 25 Watt angewandt werden. Die Erfindung kann außerdem auch auf Hochdruckentladungslampen mit variabler Leistung im Bereich von zum Beispiel nominal 25 Watt bis 35 Watt angewandt werden. Weiterhin kann die Erfindung auch auf Hochdruckentladungslampen angewandt werden, die mit zwei oder mehr unterschiedlichen diskreten Leistungsstufen, beispielsweise mit 25 W und 35 W, betreibbar ist.

Ferner kann im Sockel der erfindungsgemäßen Hochdruckentladungslampe eine Zündvorrichtung, beispielsweise eine Impulszündvorrichtung, zum Zünden der Gasentladung in der Hochdruckentladungslampe oder zusätzlich zur Zündvorrichtung auch eine vollständige Betriebsvorrichtung zum Betreiben der Hochdruckentladungslampe angeordnet sein.

## Patentansprüche

1. Hochdruckentladungslampe mit einem gasdicht verschlossenen Entladungsgefäß (10), in dem Gasentladungselektroden (11, 12) und ein Entladungsmedium zur Erzeugung einer Gasentladung eingeschlossen sind, wobei das Entladungsmedium quecksilberfrei ausgebildet ist und zumindest Xenon sowie Jodide der Metalle Natrium und Scandium umfasst, und wobei der Kaltfülldruck von Xenon im Wertebereich von 1,5 Megapascal bis 2,0 Megapascal liegt,
**dadurch gekennzeichnet, dass**
der Abstand zwischen den Gasentladungselektroden bei einem Wert im Bereich von 2,0 mm bis 3,0 mm liegt.

2. Hochdruckentladungslampe nach Anspruch 1, wobei der Kaltfülldruck von Xenon im Wertebereich von 1,65 Megapascal bis 1,9 Megapascal liegt.

3. Hochdruckentladungslampe nach einem der Ansprüche 1 bis 2, wobei der Gewichtsanteil von Natriumjodid im Wertebereich von 4,4 Mikrogramm bis 9,3 Mikrogramm pro 1 mm³ Entladungsgefäßvolumen liegt und der Gewichtsanteil von Scandiumjodid im Wertebereich von 3,3 Mikrogramm bis 7,4 Mikrogramm pro 1 mm³ Entladungsgefäßvolumen liegt.

4. Hochdruckentladungslampe nach Anspruch 3, wobei der Gewichtsanteil von Natriumjodid im Wertebereich von 4,5 Mikrogramm bis 8,0 Mikrogramm pro 1 mm³ Entladungsgefäßvolumen liegt und der Gewichtsanteil von Scandiumjodid im Wertebereich von 3,5 Mikrogramm bis 7,2 Mikrogramm pro 1 mm³ Entladungsgefäßvolumen liegt.

5. Hochdruckentladungslampe nach Anspruch 4, wobei der Gewichtsanteil von Natriumjodid im Wertebereich von 5,3 Mikrogramm bis 7,5 Mikrogramm und besonders bevorzugt im Wertebereich von 5,3 Mikrogramm bis 6,7 Mikrogramm pro 1 mm³ Entladungsgefäßvolumen liegt und der Gewichtsanteil von Scandiumjodid im Wertebereich von 4,4 Mikrogramm bis 6,5 Mikrogramm und besonders bevorzugt im Wertebereich von 4,4 Mikrogramm bis 6,2 Mikrogramm pro 1 mm³ Entladungsgefäßvolumen liegt.

6. Hochdruckentladungslampe nach einem oder mehreren der Ansprüche 1 bis 5, wobei das Entladungsmedium zusätzlich Zinkjodid enthält und der Gewichtsanteil von Zinkjodid kleiner oder gleich 4,4 Mikrogramm pro 1 mm³ Entladungsgefäßvolumen ist.

7. Hochdruckentladungslampe nach Anspruch 6, wobei der Gewichtsanteil von Zinkjodid im Wertebereich von 0,5 Mikrogramm bis 3,6 Mikrogramm pro 1 mm³ Entladungsgefäßvolumen liegt.

8. Hochdruckentladungslampe nach Anspruch 7, wobei der Gewichtsanteil von Zinkjodid im Wertebereich von 1,8 Mikrogramm bis 3,4 Mikrogramm und bevorzugt im Wertebereich von 1,8 Mikrogramm bis 2,2 Mikrogramm pro 1 mm³ Entladungsgefäßvolumen liegt.

9. Hochdruckentladungslampe nach einem oder mehreren der Ansprüche 1 bis 8, wobei das Entladungsmedium zusätzlich Indiumjodid enthält, wobei der Gewichtsanteil von Indiumjodid kleiner oder gleich 1,2 Mikrogramm pro 1 mm³ Entladungsgefäßvolumen und vorzugsweise kleiner oder gleich 0,6 Mikrogramm pro 1 mm³ Entladungsgefäßvolumen ist.

10. Hochdruckentladungslampe nach Anspruch 9, wobei der Gewichtsanteil von Indiumjodid im Wertebereich von 0,1 Mikrogramm bis 0,5 Mikrogramm und bevorzugt im Wertebereich von 0,1 Mikrogramm bis 0,3 Mikrogramm pro 1 mm³ Entladungsgefäßvolumen liegt.

11. Hochdruckentladungslampe nach einem der Ansprüche 1 bis 10, wobei die Gasentladungselektroden jeweils mit einer in einem abgedichteten Ende des Entladungsgefäßes eingebetteten Molybdänfolie verbunden sind und der Abstand der Molybdänfolie zum entladungsseitigen Ende der mit ihr verbundenen Gasentladungselektrode jeweils einen Wert im Bereich von 6,0 mm bis 7,2 mm und besonders bevorzugt einen Wert im Bereich von 6,2 mm bis 7,2 mm besitzt.

## Claims

1. High-pressure discharge lamp comprising a gas-tightly sealed discharge vessel (10), in which gas discharge electrodes (11, 12) and a discharge medium for creating a gas discharge are enclosed, wherein the discharge medium contains no mercury and comprises at least xenon and iodides of the metals sodium and scandium, and wherein the cold filling pressure of xenon ranges from 1.5 megapascals to 2.0 megapascals,
**characterized in that**
the distance between the gas discharge electrodes ranges from 2.0 mm to 3.0 mm.

2. High-pressure discharge lamp according to Claim 1, wherein the cold filling pressure of xenon ranges from 1.65 megapascals to 1.9 megapascals.

3. High-pressure discharge lamp according to either of Claims 1 and 2, wherein the proportion by weight of sodium iodide ranges from 4.4 micrograms to 9.3 milligrams per 1 mm³ of the volume of the discharge vessel and the proportion by weight of scandium iodide ranges from 3.3 milligrams to 7.4 milligrams per 1 mm³ of the volume of the discharge vessel.

4. High-pressure discharge lamp according to Claim 3, wherein the proportion by weight of sodium iodide ranges from 4.5 milligrams to 8.0 milligrams per 1 mm³ of the volume of the discharge vessel and the proportion by weight of scandium iodide ranges from 3.5 milligrams to 7.2 milligrams per 1 mm³ of the volume of the discharge vessel.

5. High-pressure discharge lamp according to Claim 4, wherein the proportion by weight of sodium iodide ranges from 5.3 milligrams to 7.5 milligrams and particularly preferably ranges from 5.3 milligrams to 6.7 milligrams per 1 mm³ of the volume of the discharge vessel and the proportion by weight of scandium iodide ranges from 4.4 milligrams to 6.5 milligrams and particularly preferably ranges from 4.4 milligrams to 6.2 milligrams per 1 mm³ of the volume of the discharge vessel.

6. High-pressure discharge lamp according to one or more of Claims 1 to 5, wherein the discharge medium additionally contains zinc iodide and the proportion by weight of zinc iodide is less than or equal to 4.4 milligrams per 1 mm³ of the volume of the discharge vessel.

7. High-pressure discharge lamp according to Claim 6, wherein the proportion by weight of zinc iodide ranges from 0.5 milligrams to 3.6 milligrams per 1 mm³ of the volume of the discharge vessel.

8. High-pressure discharge lamp according to Claim 7, wherein the proportion by weight of zinc iodide ranges from 1.8 milligrams to 3.4 milligrams and preferably ranges from 1.8 milligrams to 2.2 milligrams per 1 mm³ of the volume of the discharge vessel.

9. High-pressure discharge lamp according to one or more of rlaims 1 to 8, wherein the discharge medium additionally contains indium iodide, wherein the proportion by weight of indium iodide is less than or equal to 1.2 milligrams per 1 mm³ of the volume of the discharge vessel and is preferably less than or equal to 0.6 milligrams per 1 mm³ of the volume of the discharge vessel.

10. High-pressure discharge lamp according to Claim 9, wherein the proportion by weight of indium iodide ranges from 0.1 milligrams to 0.5 milligrams and preferably ranges from 0.1 milligrams to 0.3 milligrams per 1 mm³ of the volume of the discharge vessel.

11. High-pressure discharge lamp according to one of Claims 1 to 10, wherein the gas discharge electrodes are respectively connected to a molybdenum foil embedded in a sealed end of the discharge vessel and the distance from the molybdenum foil to the discharge-side end of the gas discharge electrode connected to it respectively ranges from 6.0 mm to 7.2 mm and particularly preferably ranges from 6.2 mm to 7.2 mm.

## Revendications

1. Lampe à décharge à haute pression avec un récipient à décharge (10) fermé de manière étanche aux gaz dans lequel sont logés des électrodes de décharge en atmosphère gazeuse (11, 12) et un milieu de décharge pour la production d'une décharge en atmosphère gazeuse, dans laquelle le milieu de décharge est conçu comme étant exempt de mercure et comporte au moins du xénon ainsi que des iodures des métaux sodium et scandium, et dans laquelle la pression de remplissage à froid du xénon est comprise dans la gamme de valeurs allant de 1,5 mégapascal à 2,0 mégapascals,
**caractérisée en ce que**
la distance entre les électrodes de décharge en atmosphère gazeuse se situe à une valeur comprise dans la gamme allant de 2,0 mm à 3,0 mm.

2. Lampe à décharge à haute pression selon la revendication 1, dans laquelle la pression de remplissage à froid du xénon est comprise dans la gamme de valeurs allant de 1,65 mégapascal à 1,9 mégapascal.

3. Lampe à décharge à haute pression selon l'une des revendications 1 à 2, dans laquelle la proportion en poids de l'iodure de sodium est comprise dans la gamme de valeurs allant de 4,4 microgrammes à 9,3 microgrammes pour 1 mm³ de volume de récipient à décharge et la proportion en poids de l'iodure de scandium est comprise dans la gamme de valeurs allant de 3,3 microgrammes à 7,4 microgrammes pour 1 mm³ de volume de récipient à décharge.

4. Lampe à décharge à haute pression selon la revendication 3, dans laquelle la proportion en poids de l'iodure de sodium est comprise dans la gamme de valeurs allant de 4,5 microgrammes à 8,0 microgrammes pour 1 mm³ de volume de récipient à décharge et la proportion en poids de l'iodure de scandium est comprise dans la gamme de valeurs allant de 3,5 microgrammes à 7,2 microgrammes pour 1 mm³ de volume de récipient à décharge.

5. Lampe à décharge à haute pression selon la revendication 4, dans laquelle la proportion en poids de l'iodure de sodium est comprise dans la gamme de valeurs allant de 5,3 microgrammes à 7,5 microgrammes et de manière particulièrement préférée dans la gamme de valeurs allant de 5,3 microgrammes à 6,7 microgrammes pour 1 mm³ de volume de récipient à décharge et la proportion en poids de l'iodure de scandium est comprise dans la gamme de valeurs allant de 4,4 microgrammes à 6,5 microgrammes et de manière particulièrement préférée dans la gamme de valeurs allant de 4,4 microgrammes à 6,2 microgrammes pour 1 mm³ de volume de récipient à décharge.

6. Lampe à décharge à haute pression selon une ou plusieurs des revendications 1 à 5, dans laquelle le milieu de décharge contient de plus de l'iodure de zinc et la proportion en poids de l'iodure de zinc est inférieure ou égale à 4,4 microgrammes pour 1 mm³ de volume de récipient à décharge.

7. Lampe à décharge à haute pression selon la revendication 6, dans laquelle la proportion en poids de l'iodure de zinc est comprise dans la gamme de valeurs allant de 0,5 microgramme à 3,6 microgrammes pour 1 mm³ de volume de récipient à décharge.

8. Lampe à décharge à haute pression selon la revendication 7, dans laquelle la proportion en poids de l'iodure de zinc est comprise dans la gamme de valeurs allant de 1,8 microgramme à 3,4 microgrammes et de préférence dans la gamme de valeurs allant de 1,8 microgramme à 2,2 microgrammes pour 1 mm³ de volume de récipient à décharge.

9. Lampe à décharge à haute pression selon une ou plusieurs des revendications 1 à 8, dans laquelle le milieu de décharge contient de plus de l'iodure d'indium, dans laquelle la proportion en poids de l'iodure d'indium est inférieure ou égale à 1,2 microgramme pour 1 mm³ de volume de récipient à décharge et de préférence inférieure ou égale à 0,6 microgramme pour 1 mm³ de volume de récipient à décharge.

10. Lampe à décharge à haute pression selon la revendication 9, dans laquelle la proportion en poids de l'iodure d'indium est comprise dans la gamme de valeurs allant de 0,1 microgramme à 0,5 microgramme et de préférence dans la gamme de valeurs allant de 0,1 microgramme à 0,3 microgramme pour 1 mm³ de volume de récipient à décharge.

11. Lampe à décharge à haute pression selon l'une des revendications 1 à 10, dans laquelle les électrodes de décharge en atmosphère gazeuse sont reliées respectivement à une feuille de molybdène incorporée dans une extrémité scellée hermétiquement du récipient à décharge et la distance de la feuille de molybdène à l'extrémité côté décharge de l'électrode de décharge en atmosphère gazeuse reliée à celle-ci présente respectivement une valeur comprise dans la gamme allant de 6,0 mm à 7,2 mm et de manière particulièrement préférée une valeur comprise dans la gamme allant de 6,2 mm à 7,2 mm.
